# FASCICULE DE BREVET EUROPEEN

(11) **EP 0 208 574 B1**
(45) Date de publication et mention de la délivrance du brevet: **02.08.1989**
(21) Numéro de dépôt: 86401216.6
(22) Date de dépôt: 05.06.1986
(51) Int. Cl.: F21M 3/05

(54) **Projecteur de croisement pour véhicule automobile**
Abgeblendeter Fahrzeugscheinwerfer
Dipped headlamp for a motor vehicle

(30) Priorité: 07.06.1985 FR 8508655
(43) Date de publication de la demande: 14.01.1987
(73) Titulaire: VALEO VISION, 93012 Bobigny Cédex (FR)
(72) Inventeur: Collot, Patrice, F-93500 Pantin (FR); Brun, Norbert, F-93000 Bobigny (FR)
(74) Mandataire: Martin, Jean-Jacques

(56) Documents cités:
- FR-A- 2 087 317
- FR-A- 2 536 503
- GB-A- 2 130 704
- US-A- 4 481 563

## Description

La présente invention concerne un projecteur de croisement pour véhicule automobile, dans lequel le faisceau lumineux est coupé au-dessus de deux demi-plans horizontaux décalés en hauteur.

Ce type de coupure, qui est notamment décrit dans le FR-A-2 087 317 (correspondant au US-A-3 858 040) est tout particulièrement adapté aux normes d'éclairement en vigueur aux U.S.A., telles qu'elles sont par exemple définies par la norme SAE J 579 C.

Plus précisément, le contour de la coupure est défini par deux demi-droites horizontales, la demi-droite du côté droit étant au niveau de l'horizontale et la demi-droite du côté gauche étant décalée d'environ 1,5 % en dessous de l'horizontale.

Les faisceaux répondant à ces normes sont le plus souvent conçus avec un projecteur pourvu d'une lampe à filament transversal coopérant avec un réflecteur parabolique de focale relativement importante, de façon à diminuer l'épaisseur du faisceau et par conséquent minimiser les surépaisseurs dues aux prismes déviateurs sur la glace de fermeture.

Il a été également proposé des projecteurs pourvus d'une lampe à filament axial. Le filament est focalisé dans un réflecteur parabolique, incliné vers le bas pour réduire la déviation demandée aux prismes de la glace, et donc les surépaisseurs de cette dernière.

Plus particulièrement, le FR-A-2 087 317 précité décrit un projecteur de ce type, conformément au préambule de la revendication 1.

Mais, dans l'un et l'autre cas, il est nécessaire d'utiliser un réflecteur parabolique de focale importante de l'ordre de 29 à 32 mm) donc peu récupératrice de flux.

En effet, une focale courte produirait des images trop grandes qui ne permettraient pas de réaliser le faisceau souhaité, à moins de prévoir des prismes très fortement déviateurs au niveau de la glace de fermeture, exigence incompatible avec les nécessités pratiques du moulage (notamment pour les glaces en verre); en outre, des prismes fortement déviateurs ne permettent pas d'obtenir une netteté de coupure satisfaisante en raison des dispersions de lumière produites par les dépouilles très accentuées de la glace.

On a également proposé, pour réduire le rôle dévolu aux prismes de la glace, de former un réflecteur à partir de deux demi-paraboloïdes, mais le réflecteur de ce projecteur présente une discontinuité de surface à l'endroit du raccordement des deux demi-paraboloïdes, de sorte qu'un réflecteur fabriqué selon les enseignements de ce document est difficile à réaliser et reste nécessairement imparfait, en pratique, à l'endroit du raccordement des deux demi-paraboloïdes, ce qui se traduit par une émission de rayons lumineux au-dessus de la coupure.

Un des buts de l'invention est de proposer un projecteur de croisement remédiant aux inconvénient précités et autorisant une récupération maximale du flux lumineux émis par le filament de la lampe.

Le projecteur de croisement proposé comport de manière classique, une lampe, un réflecteur et une glace de fermeture placée devant le réflecteur, ainsi que des moyens de coupure du faisceau lumineux au-dessus de deux demi-plans horizontaux décalés en hauteur.

Selon l'invention, le projecteur présente la combinaison des caractéristiques exposées dans la partie caractérisante de la revendication 1.

Des modes de réalisation préférés sont donnés dans les revendications dépendantes 2 à 9.

La description qui va suivre fera mieux comprendre comment l'invention peut être réalisée, tout en faisant apparaître d'autres caractéristiques et avantages.

Sur les dessins:
la figure 1 est une vue en coupe, schématique, du projecteur selon l'invention,
la figure 2 est une vue de face du réflecteur de ce projecteur,
la figure 3 est une vue de face de la glace de fermeture de ce projecteur,
les figures 4 à 11 sont des courbes isolux relevées sur un écran normalisé, produites par les zones désignées respectivement 12 à 19 sur la figure 2,
la figure 12 est une série de courbes isolux correspondant à la zone référencée 11 sur la figure 2,
les figures 13 à 15 sont des vues du réflecteur conformes au second mode de réalisation précité, respectivement vue de dessus en coupe, vue de face et vue en élévation, en coupe selon la ligne XV - XV sur la figure 13.

Le projecteur selon l'invention, représenté schématiquement figure 1, comporte un réflecteur 10, une lampe à filament axial 20, et une glace de répartition 30 fermant le projecteur.

La surface du réflecteur est une surface sans discontinuité, choisie de manière à former des images du filament dont tous les points sont situés au-dessous d'un plan horizontal avantageusement, toutes ces images ayant leur point le plus haut aligné sur ce plan horizontal.

Par "absence de discontinuité", on entend une continuité assurée au second ordre en tout point de la surface, c'est-à-dire que le rayon de courbure et la position du centre de courbure varient toujours continûment; cette disposition permet, en pratique, de réaliser des surfaces réelles présentant une très bonne conformité avec les surfaces théoriques, évitant ainsi les défauts qui étaient propres au système à "paraboloîdes décalés" décrit plus haut la continuité au second ordre rend en particulier le réflecteur parfaitement emboutissable en principe.

Le calcul théorique montre que la surface définie par l'équation suivante présente les propriétés énoncées: avec:
I - demi-longueur du filament
f, - distance du centre du filament à l'origine des coordonnées

Ox étant l'axe du réflecteur et le plan xOy étant un plan sensiblement horizontal, c'est-à-dire horizontal pour un réflecteur dont l'axe serait horizontal.

Une telle surface a déjà été définie dans le FR-A-2 536 502 et FR-A-2 536 503, auxquels on se reportera pour de plus amples détails.

De préférence, lorsqu'une telle surface est utilisée, la distance séparant, en direction radiale, la surface du réflecteur de la surface définie par l'équation n'excède pas 0,15 mm.

De préférence également, l'écart normal séparant, dans le plan vertical passant par l'origine des coordonnées, la trace de la surface du réflecteur de la parabole des moindres carrés correspondante n'excède pas 0,3 mm (la notion de "parabole des moindres carrés" est explicitée dans les deux documents précités).

De préférence également, la distance de la surface émissive à l'axe n'excède 25 % du diamètre du filament, dans un sens ou dans l'autre.

De préférence également, le centrage axial du filament par rapport au point de coordonnées (f,, 0, O) est réalisé avec une tolérance de 10 % de la longueur du filament, dans un sens ou dans l'autre.

Les figures 4 à 11 et la figure 12 montrent l'éclairement procuré par les régions 12 à 16 et 11, respectivement, du réflecteur nu ainsi défini, avec un axe Ox horizontal.

Les régions 12' à 19' produisent un éclairement symétrique par rapport à la verticale vv' des éclairements produits par les régions 12 à 19, respectivement.

Sur ces figures, la courbe la plus extérieure correspond à un éclairement de 100 candelas, la courbe suivante à un éclairement de 1000 candelas et les autres courbes à des éclairements croissants de 2000, 4000, ... candelas.

L'emploi du réflecteur ainsi défini seul n'est pas suffisant (contrairement au cas des deux documents précités) pour obtenir la coupure souhaitée.

C'est pourquoi, au lieu de conserver un axe de réflecteur Ox horizontal (comme c'était le cas dans les deux documents précités), on incline l'ensemble filament-réflecteur vers le bas et vers la droite en direction du point de concentration maximal tel que défini par la norme SAE J 579 c, comme indiqué plus haut.

Il est alors nécessaire de ramener les images produites par les régions latérales du réflecteur (régions 16 à 19 et 16' à 19') au niveau des deux demi-plans de la coupure, par des moyens correcteurs appropriés.

Dans un premier mode de réalisation, ces moyens correcteurs sont constitués de prismes formés sur les régions homologues 30b et 30c de la glace de fermeture (figure 3), qui sont pourvues de prismes de 1 à 3°. La région centrale 30a de la glace de fermeture peut être striée de manière classique, pour obtenir le confort et l'élargissement souhaités pour le faisceau lumineux.

Dans un second mode de réalisation, illustré figures 13 à 15, la surface 10a du réflecteur est prolongée par deux surfaces latérales 10b et 10c de même équation, mais légèrement décalées angulairement (comme on peut le voir figure 15), d'un angle également de l'ordre de 1 à 3°.

En d'autres termes, on modifie le réflecteur du mode de réalisation précédent (figure 2) en conservant la même équation de surface, à ceci près que l'on bascule très légèrement vers le haut la partie comprenant les régions 16 à 19 d'une part, et celle comprenant les régions 16' à 19' d'autre part. Dans ce mode de réalisation, les régions 30b et 30c de la glace de fermeture peuvent être dépourvues de prismes, ou seule ment très faiblement prismées, ce qui permet de supprimer les facteurs d'éblouissement dus à la multiplicité des dépouilles horizontales résultant de la présence des prismes dans le cas précèdent.

Dans l'un ou l'autre mode de réalisation, le projecteur selon l'invention est capable de recueillir un flux lumineux bien supérieur à celui donné par un paraboloide d'un projecteur à filament axial de conception classique, projecteur dont la focale peut difficilement être réduite à des valeurs inférieures à 29 mm.

Au contraire, pour le projecteur de l'invention, il est possible d'utiliser une focale de base fₒ faible, par exemple de 22,5 mm, ce qui permet de réaliser par exemple un projecteur de forme générale rectangulaire, symétrique, de 70 mm de hauteur et de 150 mm de largeur.

Le gain en flux est alors de près de 30 % par rapport aux projecteurs classiques, dont la focale la plus courante est de 31,75 mm et la hauteur toujours limitée à des valeurs minimales de l'ordre de 100 mm.

## Revendications

1. Projecteur de croisement pour véhicule automobile, du type comportant une lampe à filament axial (20), un réflecteur (10) et une glace de fermeture (30) placée devant le réflecteur, ainsi que des moyens de coupure du faisceau lumineux au-dessus de deux demi-plans horizontaux décalés en hauteur, lesdits moyens de coupure comprenant des moyens pour former des images du filament dont tous les points sont situés au-dessous d'un plan horizontal et des moyens correcteurs propres à déplacer angulairement au moins certaines de ces images vers le haut pour que les images soient situées au niveau des deux demi-plans horizontaux de la coupure, caractérisé en ce que:
- les moyens pour former des images du filament dont tous les points sont situés au-dessous d'un plan horizontal sont constitués par la surface du réflecteur qui est sans discontinuité, en coopération avec le filament (20) qui est dépourvu de coupelle d'occultation;
- l'axe du filament et l'axe de la surface du réflecteur sont inclinés vers le bas d'un angle correspondant au niveau angulaire du demi-plan le plus bas de la coupure par rapport à l'horizontale et latéralement d'un angle correspondant environ à la demi-largeur angulaire des images de concentration du filament en provenance des bords du réflecteur, et
- les moyens correcteurs agissent sur les dites images de concentration pour les ramener vers le demi-plan le plus haut de la coupure.

2. Projecteur selon la revendication 1, dans lequel les moyens correcteurs comprennent des zones (30b, 30c) de la glace de fermeture (30) pourvues de prismes et situées en vis-à-vis desdits bords du réflecteur.

3. Projecteur selon la revendication 1, dans lequel les moyens correcteurs comprennent deux surfaces latérales (10b, 10c) du réflecteur, adjointes à la surface déviatrice (10a), de même équation qu'un prolongement de celle-ci, à un basculement vers le haut près, la glace de fermeture étant alors lisse ou faiblement déviatrice en direction verticale.

4. Un projecteur selon la revendication 1, dans lequel la surface déviatrice est propre à former des images du filament ayant chacune leur point le plus haut situé sur un plan horizontal.

5. Un projecteur selon la revendication 4, dans lequel le filament est décalé vers le haut, en direction radiale, d'une valeur (8) telle que sa surface émissive soit située sensiblement tangente à l'axe (Ox), et la surface est définie par l'équation: avec:
1 = demi-longueur du filament
fₒ = distance du centre du filament au plan yOz,
Ox étant l'axe du reflecteur, et le plan xOy étant un plan sensiblement horizontal.

6. Un projecteur selon la revendication 5, dans lequel la distance séparant, en direction radiale, la surface du réflecteur de la surface définie par l'équation n'excède pas 0,15 mm.

7. Un projecteur selon la revendication 5, dans lequel, dans le plan vertical passant par l'origine des coordonnées, l'écart normal séparant la trace de la surface du réflecteur de la parabole des moindres carrés correspondante n'excède pas 0,3 mm.

8. Un projecteur selon la revendication 5, dans lequel la distance de la surface émissive à l'axe n'excède pas 25 % du diamètre du filament, dans un sens ou dans l'autre.

9. Un projecteur selon la revendication 5, dans lequel le centrage axial du filament par rapport au point (Fₒ) de coordonnées [fₒ; 0; 0] est réalisé avec une tolérance de 10 % de la longueur (2 I) du filament, dans un sens ou dans l'autre.

## Patentansprüche

1. Abblendlichtscheinwerfer für ein Kraftfahrzeug von der Art, die eine Axialfadenlampe (20), einen Reflektor (10) und eine vor dem Reflektor angeordnete Verschlußscheibe (30) sowie Abblendsmittel des Lichtbündels oberhalb von zwei höhenmäßig versetzten horizontalen Halbebenen enthält, wobei die genannten Abblendsmittel Mittel einschließen, um Glühfadenbilder zu erzeugen, deren Punkte sämtlich unterhalb einer horizontalen Ebene angeordnet sind, und Korrekturelemente, die geeignet sind, zumindest bestimmte dieser Bilder winklig nach oben zu verschieben, damit sich die Bilder in Höhe der beiden horizontalen Halbebenen der Hell-Dunkel-Grenze befinden,
dadurh gekennzeichnet, daß:
- das Mittel zur Erzeugung der Glühfadenbilder, deren Punkte sämtlich unterhalb einer horizontalen Ebene liegen, aus der Ohne Unstetigkert Reflektoroberfläche bestehen und mit dem Glühfaden (20) zusammenwirken, der keine Abblendkappe besitzt; - die Glühfadenachse und die Achse der Reflektoroberfläche nach unten in einem Winkel geneigt sind, der dem Winkelniveau der untersten Halbebene der Hell-dunkel-Grenze im Verhältnis zur Horizontalen entspricht, und die seitlich in einem Winkel geneigt sind, der in etwa der halben Winkelbreite der Konzentrationsbilder des Glühfadens entspricht, die von den Reflektorrändern stammen, und - daß die Korrekturelemente auf die genannten Konzentrationsbil der einwirken, um sie zur obersten Halbebene der Hell-Dunkel-Grenze zurückzuführen.

2. Abblendlichtscheinwerfer gemäß Anspruch 1, bei dem die Korrekturelemente Zonen (30b, 30c) der Verschlußscheibe (30) enthalten, die mit Prismen versehen und den genannten Reflektorrändern gegenüber angeordnet sind.

3. Abblendlichtscheinwerfer gemäß Anspruch 1, bei dem die Korrekturelemente zwei seitliche Flächen (10b, 10c) des Reflektors einschließen, die an die Ablenkfläche (10a) angrenzen, mit derselben Gleichung wie eine Verlängerung derselben, mit Kippbewegung etwa nach oben, wobei die Verschlußscheibe entweder glatt oder in vertikaler Richtung schwach ablenkend ist.

4. Abblendlichtscheinwerfer gemäß Anspruch 1, bei dem die Ablenkfläche zur Erzeugung von Glühfadenbildern geeignet ist, von denen jedes mit dem höchsten Punkt auf einer horizontalen Ebene liegt.

5. Anblendlichtscheinwerfer gemäß Anspruch 4, bei dem der Glühfaden in radialer Richtung um einen Wert

(8) derart nach oben versetzt ist, daß seine Emissionsfläche im wesentlichen tangential zur Achse (Ox) angeordnet ist, und die Fläche ist durch folgende Gleichung definiert: worin:
I - halbe Glühfadenlänge
fₒ = Abstand zwischen Glühfadenmitte und Ebene yOz, wobei Ox die Reflektorachse ist und
die Ebene xOy eine im wesentlichen horizontale Ebene ist.

6. Abblendlichtscheiwerfer gemäß Anspruch 5, bei dem der Abstand, der in radialer Richtung die Reflektorfläche von der durch die Gleichung definierten Fläche trennt, 0,15 mm nicht überschreitet.

7. Abblendlichtscheinwerfer gemäß Anspruch 5, bei dem in der vertikalen Ebene, die durch den Koordinatennullpunkt verläuft, der normale Abstand, der die Spur der Reflektoroberfläche von der entsprechenden Parabel der kleinsten Fehlerquadrate trennt, 0,3 mm nicht überschreitet.

8. Abblendlichtscheinwerfer gemäß Anspruch 5, bei dem der Abstand zwischen der Emissionsfläche und der Achse nicht mehr als 25 % des Glühfadendurchmessers in der einen oder der anderen Richtung überschreitet.

9. Abblendlichtscheinwerfer gemäß Anspruch 5, bei dem die axiale Zentrierung des Glühfadens im Verhältnis zum Punkt (Fₒ) der Koordinaten [fₒ; 0; 0;] mit einer Toleranz von 10 % auf die Länge (2 I) des Glühfadens in der einen oder der anderen Richtung realisiert ist.

## Claims

1. A dipped headlamp for a motor vehicle, of the kind comprising an axial filament bulb (20), a reflector (10) and a re-distributing glass (30) placed in front of the reflector, together with means for masking the light beam above two horizontal half-planes at different heights, the said masking means comprising means for forming images of the filament all the points of which are situated below a horizontal plane, together with correcting means adapted to effect upward angular displacement of at least some of the said images, so that the images are situated at the level of the two said horizontal masking half-planes, characterised in that:
- the means for forming images of the filament of which all points are situated below a horizontal plane comprise the surface of the reflector, which is without any discontinuity, in cooperation with the filament (20) which is without any occulting mask; - the axis of the filament and the axis of the reflector surface are inclined downwardly by an angle corresponding to the angular level of the lower of the masking halfplanes, with respect to tne horizontal, and laterally by an angle approximately corresponding to the angular half-width of the images of concentration of the filament propagated from the side portions of the reflector, and
- the correcting means so act on the said images of concentration as to direct them towards the highest of the masking half-planes.

2. A headlamp according to Claim 1, wherein the correcting means comprise zones (30b, 30c) of the re-distributing glass (30), provided with prisms and situated facing the said side portions of the reflector.

3. A headlamp according to Claim 1, wherein the correcting means comprise two lateral surface portions (10b, 10c) of the reflector, adjoining the divergent surface portion (10a), being of the same equation as an extension of the latter, and being slightly tilted upwardly, the cover lens being correspondingly smooth or slightly prismatic in the vertical direction.

4. A headlamp according to Claim 1, wherein the divergent central portion is adapted to form images of the filament each of which has its highest point situated in a horizontal plane.

5. A headlamp according to Claim 4, wherein the filament is offset upwardly in a radial direction by a distance (8) such that its light-emitting surface is substantially tangential to the axis (Ox) and the surface is defined by the equation: in which:
I = half-length of the filament,
fₒ = distance of the centre of the filament in the plane yOz,
Ox being the axis of the reflector, and the plane xOy being a substantially horizontal plane.

6. A headlamp according to Claim 5, wherein the distance in a radial direction between the surface of the reflector and the surface defined by the equation does not exceed 0,15 mm.

7. A headlamp according to Claim 5, wherein in the vertical plane passing through the co-ordinate origin, the normal separation between the curve of the surface of the reflector and the corresponding "parabola of least squares" does not exceed 0.3 mm.

8. A headlamp according to Claim 5, wherein the distance between the light-emitting surface ana the axis does not exceed 25 % of the diameter of the filament in either one direction or the other.

9. A headlamp according to Claim 5, wherein the filament is axially centred, with respect to the point (Fₒ) of which the co-ordinates are [fₒ; 0; 0;], with a tolerance of 10 % of the length (2 1) of the filament, in either one direction or the other.
